# EUROPÄISCHE PATENTSCHRIFT

(11) **EP 3 718 659 B1**
(45) Veröffentlichungstag und Bekanntmachung des Hinweises auf die Patenterteilung: **23.11.2022**
(21) Anmeldenummer: 19000169.3
(22) Anmeldetag: 05.04.2019
(51) Int. Cl.: B21D 43/05, B21D 43/10

(54) **AUTOMATIONSGERÄT**
AUTOMATION DEVICE
APPAREIL D'AUTOMATISATION

(43) Veröffentlichungstag der Anmeldung: 07.10.2020
(73) Patentinhaber: Horstkemper Maschinenbau GmbH, 33397 Rietberg-Mastholte (DE)
(72) Erfinder: Wiesing, Helmut, 33129 Delbrück (DE); Rosenhäger, Jörg, 33793 Bielefeld (DE)
(74) Vertreter: Kayser, Christoph

(56) Entgegenhaltungen:
- EP-A2- 0 930 110
- DE-A1- 10 158 194
- DE-A1- 19 521 976
- JP-A- 2010 046 706
- US-A1- 2012 282 066
- US-A1- 2016 039 062

## Beschreibung

Die vorliegende Erfindung betrifft ein Automationsgerät mit einem Grundkörper mit einer Mehrzahl von Schlitten, die über eine Mehrzahl von Bewegungsachsen und Orientierungsachsen am Grundkörper über eine Steuereinrichtung bewegbar sind, um wenigstens ein Werkstück automatisch von einem ersten Ort zu einem vom ersten Ort unterschiedlichen zweiten Ort zu verlagern, wobei die Mehrzahl von Schlitten wenigstens einen X1-Horizontalschlitten und einen X2-Horizontalschlitten umfasst, die jeweils entlang der X1- bzw. X2-Bewegungsachse teleskopisch bewegbar sind, und der wenigstens eine X1- Horizontalschlitten an einem X1-Achskörper geführt ist, und mit einer Antriebseinrichtung, die einen A-Antrieb zur Drehung des X1-Achskörpers um die A-Orientierungsachse und einen B-Antrieb zur Drehung um die B-Orientierungsachse umfasst.

Ein solches Automationsgerät wird zum Beispiel in der Umformtechnik eingesetzt. In der Umformtechnik durchlaufen Blechteile sogenannte Pressstraßen mit unterschiedlichen Bearbeitungsabschnitten, in denen die Blechteile durch Umformwerkzeuge umgeformt werden. Zwischen den Bearbeitungsabschnitten müssen die am Ende eines jeweiligen Bearbeitungsabschnitts auflaufenden Blechteile entladen, umgeladen und/oder beladen werden. Die Verlagerung der Blechteile am Ende eines Bearbeitungsabschnitts und/oder am Anfang eines Bearbeitungsabschnitts bzw. zwischen einem ersten Bearbeitungsabschnitt und einem zweiten Bearbeitungsabschnitt verlangen eine hohe Präzision und werden daher unter Einsatz von Automation durchgeführt.

Die Automation kann in Form von Standardrobotern, die um entsprechende Greifer oder sogar Zusatzachsen ergänzt werden, oder aus speziell für die Pressenautomation vorgesehenen Automationsgeräten umgesetzt werden.

Im Kontext der vorliegenden Erfindung soll der Begriff "Automationsgerät" auch den Begriff "Standardroboter mit Ergänzung" umfassen.

Ein solches Automationsgerät ist aus US 2012/282066 bekannt, die die Basis für den Oberbegriff des Anspruchs 1 bildet. Dieses ermöglicht die Bewegung eines Werkstücks um mehrere Orientierungsachsen und entlang mehrerer Bewegungsachsen. Die Antriebe für die Orientierungsachsen befinden sich am Ende eines Tragbalkens, in räumlicher Nähe eines zu orientierenden Bauteils, Die Antriebe nehmen Platz in einem Arbeitsbereich des Automatisationsgerätes ein und verhindern dadurch eine optimale Anpassung an eine beengte Umgebung.

Ein eingangs genanntes Automationsgerät zum Beispiel auch aus WO 00/2011067260 A1 und aus WO 00/2015000855 A1 bekannt.

Aus DE 101 58 194 A1 ist eine Anordnung eines Automationsgerätes in einer Pressenstraße bekannt, wobei sich die Antriebe für die Orientierungsachsen ebenfalls in räumlicher Nähe eines zu orientierenden Bauteils befinden und Platz in einem Werkzeugraum zwischen zwei aufeinanderfolgenden Bearbeitungsschritten einnehmen. Dadurch ist eine optimale Anpassung an eine beengte Umgebung in einer Pressenstraße nicht möglich.

Beim Einsatz zum Beispiel in einer Pressenstraße ist von Bedeutung, dass zwischen Bearbeitungsabschnitten nur wenig Platz vorhanden ist und komplexe Bewegungsabläufe zur Verlagerung und/oder Umlagerung von Blechteilen in häufig beengten Werkräumen zuverlässig durchgeführt werden müssen.

Bei dem Be- und Entladen der Blechteile und auch während des Weitertransports von einem Bearbeitungsabschnitt zu dem nächsten Bearbeitungsabschnitt werden Automationsgeräte eingesetzt, die sechs Achsen umfassen. Bei Automationsgeräten in Lineartechnik, welche einen Vorteil gegenüber Standardrobotern in Geschwindigkeit und Reichweite aufweisen, sind diese sechs Achsen aus Platzgründen nicht einfach zu realisieren.

Die Aufgabe der vorliegenden Erfindung ist daher, ein Automationsgerät der eingangs genannten Art derart weiterzubilden, dass dieses weniger Platz benötigt als Automationsgeräte des Standes der Technik.

Die Aufgabe wird gemäß Anspruch 1 dadurch gelöst, dass die Antriebseinrichtung mit einem A-Antrieb und einem B-Antrieb in dem Grundkörper unterhalb einer Z-Bewegungsachse angeordnet ist.

Die Anordnung der Einzelantriebe in dem Grundkörper und unterhalb der Z-Bewegungsachse verschafft eine Platzersparnis im Arbeitsbereich des Automationsgerätes und im Werkzeugraum zwischen zwei aufeinanderfolgenden Bearbeitungsschritten einer Pressenstraße.

Die Schwenkbarkeit des X1-Horizontalschlittens und des X2-Horizontalschlittens um die A-Orientierungsachse erlaubt eine zusätzliche Bewegungsrichtung der beiden Horizontalschlitten, die unmittelbar gesteuert werden kann. Dadurch wird der Freiheitsgrad des Automationsgerätes erhöht und eine zusätzliche Möglichkeit geschaffen, Werkstücke in einer bisher nur über Umwegen erreichbaren Position zu lagern.

Ein weiterer Vorteil der vorliegenden Erfindung ist, dass der X1- und X2-Horizontalschlitten zur Bewegung um die A-Orientierungsachse, um die B-Orientierungsachse und entlang der Y-Bewegungsachse mit einer Antriebseinrichtung verbunden sind. Es ist günstig, eine Antriebseinrichtung für die Bewegung beider Horizontalschlitten um drei Achsen zusammenzufassen. Dadurch wird der Platzbedarf für die Antriebseinrichtung verringert.

Ein weiterer Vorteil der vorliegenden Erfindung ist, dass die Antriebseinrichtung einen A-Antrieb zur Drehung um die A-Orientierungsachse, einen B-Antrieb zur Drehung um die B-Orientierungsachse und einen Y-Antrieb zur Bewegung entlang der B-Bewegungsachse umfasst und in dem Grundkörper unterhalb der Z-Bewegungsachse angeordnet ist. Die Zusammenfassung der jeweiligen Antriebe für die jeweiligen Achsen und deren Anordnung unterhalb der Z-Bewegungsachse hat den Vorteil, dass diese räumlich entfernt von dem jeweiligen Schlitten liegen und somit an einem Ort angeordnet werden können, der den Platzbedarf im Werkraum nicht einschränkt.

Ein weiterer Vorteil der vorliegenden Erfindung ist, dass der X1-Horizontalschlitten an dem Grundkörper beweglich gelagert ist und der X2-Horizontalschlitten an dem X1-Horizontalschlitten beweglich gelagert ist. Dadurch wird eine teleskopartige Linearverschiebung der Horizontalschlitten in Bezug zum Grundkörper möglich.

Ein weiterer Vorteil der vorliegenden Erfindung ist, dass der X2-Horizontalschlitten wenigstens einen Tragbalken mit der Y-Bewegungsachse aufweist und die Mehrzahl von Schlitten wenigstens einen Y-Horizontalschlitten umfasst, der entlang der Y-Bewegungsachse des Tragbalkens bewegbar ist. Auch dadurch wird die Bewegungsfreiheit des Automationsgerätes im Werkraum optimiert.

Ein weiterer Vorteil der vorliegenden Erfindung ist, dass der X2-Horizontalschlitten einen ersten Tragbalken und einen zweiten Tragbalken mit jeweils einer der Y-Bewegungsachsen aufweist, an denen jeweils ein erster bzw. zweiter Y-Horizontalschlitten entlang der Y-Bewegungsachse bewegbar ist. Die Bewegungsfreiheit des erfindungsgemäßen Automationsgerätes wird dadurch weiter optimiert.

Ein weiterer Vorteil der vorliegenden Erfindung ist, dass der Y-Antrieb den ersten Y-Horizontalschlitten unabhängig von dem zweiten Y-Horizontalschlitten antreibt. Besonders vorteilhaft ist, dass auch der B-Antrieb den ersten Y-Horizontalschlitten unabhängig von dem zweiten Y-Horizontalschlitten antreibt. Dadurch können die zur Verfügung stehenden Räume an beiden Seiten des X1-Horizontalschlittens unabhängig voneinander für die Verlagerung von Werkstücken optimal genutzt werden.

In Bezug auf die Anordnung eines Automationsgerätes mit den Merkmalen eines der Ansprüche ist von Vorteil, dass die Antriebseinrichtung mit den jeweiligen Antrieben außerhalb des Werkraums angeordnet ist und somit den Platzbedarf für das Verlagern von Werkstücken nicht einschränkt.

Eine Ausführungsform der vorliegenden Erfindung wird im Folgenden anhand der Zeichnung näher beschrieben. Es zeigen:
- Fig. 1: eine schematische Ansicht einer Produktionsanlage, in der vier Automationsgeräte gemäß vorliegender Erfindung angeordnet sind;
- Fig. 2: eine schematische, perspektivische Ansicht eines Bearbeitungsabschnitts der Produktionsanlage aus Fig. 1;
- Fig. 3: eine schematische, perspektivische Ansicht eines Automationsgerätes gemäß vorliegender Erfindung, wie es in Fig. 1 und Fig. 2 eingesetzt ist und mit einer schematischen Erläuterung der Bewegungsachsen X, Y, Z und Orientierungsachsen A, B, C;
- Fig. 4: eine schematische Seitenansicht des Automationsgerätes aus Fig. 3 in einer beispielhaften ersten Position eines Z-Vertikalschlittens;
- Fig. 5: eine schematische Seitenansicht des Automationsgerätes aus Fig. 3 in einer beispielhaften zweiten Position des Z-Vertikalschlittens;
- Fig. 6: eine schematische Seitenansicht des Automationsgerätes aus Fig. 3 in einer ersten beispielhaften Position eines XO-Horizontalschlittens, X1-Horizontalschlittens und eines X2-Horizontalschlittens;
- Fig. 7: eine schematische Seitenansicht des Automationsgerätes aus Fig. 3 in einer zweiten beispielhaften Position der X0-, X1- und X2-Horizontalschlitten aus Fig. 6;
- Fig. 8: eine schematische perspektivische Ansicht von schräg oben eines ersten und zweiten Y-Horizontalschlittens in einer beispielhaften ersten Position;
- Fig. 9: eine schematische perspektivische Seitenansicht von schräg oben der beiden Y-Horizontalschlitten in einer zweiten beispielhaften Position;
- Fig. 10: eine schematische perspektivische Seitenansicht des Automationsgerätes gemäß vorliegender Erfindung in einer ersten beispielhaften Position in Bezug zur A-Orientierungsachse;
- Fig. 11: eine schematische, perspektivische Seitenansicht des Automationsgerätes aus Fig. 10 in einer zweiten Position in Bezug zur A-Orientierungsachse;
- Fig. 12: eine schematische, perspektivische Seitenansicht des Automationsgerätes aus Fig. 10 in einer ersten Position in Bezug zu einer B-Orientierungsachse;
- Fig. 13: eine schematische, perspektivische Ansicht des Automationsgerätes aus Fig. 10 in einer zweiten Position in Bezug zu der B-Orientierungsachse;
- Fig. 14: schematische Detailansicht einer Antriebseinrichtung für Y-Bewegungsachse und B-Orientierungsachse;
- Fig. 15: schematische Detailansicht des Bereichs X1-Bewegungsachse und Y-Bewegungsachse;
- Fig. 16: schematische Vorderansicht eines Tragbalkens mit Y-Horizontalschlitten; und
- Fig. 17: schematische Schnittdarstellung der Antriebstechnik für Y-Schlitten und B-Achse.

In Fig. 1 ist schematisch eine Produktionsanlage 1 beispielhaft in Form einer Pressenstraße mit drei Bearbeitungsabschnitten 3, 5, 7 dargestellt. In der dargestellten Ausführungsform sind die Bearbeitungsabschnitte 3, 5, 7 in einer Reihe hintereinander angeordnet. In anderen Ausführungsformen können die Bearbeitungsabschnitte 3, 5, 7 auch nicht (nur) in einer geraden Reihe hintereinander sondern auch versetzt und/oder in einem Winkel zueinander angeordnet sein. Die Anordnung der einzelnen Bearbeitungsabschnitte 3, 5, 7 hängt in der Regel von den zur Verfügung stehenden Räumlichkeiten und dem erforderlichen Platzbedarf der Produktionsanlage ab. Die räumliche Anordnung der einzelnen Bearbeitungsabschnitte 3, 5, 7 zueinander ist also nicht erfindungsrelevant und kann somit nach Bedarf beliebig geplant werden. Von der vorliegenden Erfindung umfasst sind auch Anlagen mit nur einem einzigen Bearbeitungsabschnitt 3, 5, 7.

Jeder Bearbeitungsabschnitt 3, 5, 7 bildet einen Werkzeugraum 9, in welchem ein Werkzeug 10 ein Werkstück 12 in vorbestimmter Weise bearbeitet. Die vorbestimmte Weise der Bearbeitung erfolgt durch eine Steuerung des jeweiligen Bearbeitungsabschnitts 3, 5, 7 bzw. der Produktionsanlage 1. Eine solche Steuerung erfolgt über geeignete Software und Hardware, die allgemein bekannt ist und nicht Gegenstand der vorliegenden Erfindung ist. Auf diese wird daher hier nicht weiter eingegangen.

In der dargestellten Ausführungsform sind die Bearbeitungsabschnitte 3, 5, 7 Pressen, in denen Blechteile durch einen vorbestimmten Pressvorgang in eine vorbestimmte Form gepresst werden. In anderen Ausführungsformen können auch ganz andere Bearbeitungsvorgänge, z.B. Montageschritte, in der Produktionsanlage 1 mit der vorliegenden Erfindung durchgeführt werden.

Für die hier beispielhaft beschriebene Anwendung als Pressenstraße bildet jeder Bearbeitungsabschnitt 3, 5, 7 einen Werkzeugraum 9, in welchem ein Werkstück 12 als Blechteil vor einem Pressvorgang auf einem Unterwerkzeug 11 abgelegt wird, um dann mit einem Oberwerkzeug 13 den vorbestimmten Pressvorgang durchzuführen. In der Pressenstraße wie in Fig. 1 muss ein Blechteil in den ersten Bearbeitungsabschnitt 3 geladen werden, nach der Bearbeitung im ersten Bearbeitungsabschnitt 3 von diesem ersten Bearbeitungsabschnitt 3 entladen werden und in den zweiten Bearbeitungsabschnitt 3 überführt und geladen werden, um dort wieder bearbeitet zu werden und nach der Bearbeitung vom zweiten Bearbeitungsabschnitt 3 zum dritten Bearbeitungsabschnitt 5 überführt und in diesen geladen zu werden, um auch dort wieder bearbeitet zu werden und schließlich vom dritten Bearbeitungsabschnitt 5 entladen zu werden.

Die Vorgänge des anfänglichen Beladens am ersten Bearbeitungsabschnitts 3, der Überführung der in den jeweiligen Bearbeitungsabschnitten 3, 5 bearbeiteten Blechteile zum nachfolgenden Bearbeitungsabschnitt 5, 7 und das Entladen der in dieser Pressenstraße fertig bearbeiteten Blechteile aus dem dritten Bearbeitungsabschnitt 7 verlangt eine hohe Präzision bei der Aufnahme und Ablage der jeweiligen Blechteile an den jeweilig vorbestimmten Orten.

Damit eine solche Präzision gegeben ist, wird das Beladen, das Überführen und das Entladen vor und zwischen den jeweiligen Bearbeitungsabschnitten 3, 5 und 7 durch Automatisationsgeräte 100 durchgeführt.

In Fig. 2 ist schematisch ein Bearbeitungsabschnitt 3 in etwas größerem Maßstab dargestellt. Der Werkzeugraum 9 ist im Kontext der vorliegenden Erfindung als der Raum definiert, der sich zwischen dem Unterwerkzeug 11 und dem Oberwerkzeug 13 befindet. Der Werkzeugraum 9 ändert seine Höhe in Abhängig von dem Abstand des Oberwerkzeugs 13 vom Unterwerkzeug 11 und hat somit sein größtes Volumen, wenn sich das Oberwerkzeug 13 maximal vom Unterwerkezug entfernt hat, also in einem Zustand, der zum Be- und Entladen eines Werkstücks 12 geeignet ist. In Fig. 2 ist zu erkennen, dass auf dem Unterwerkzeug 11 zwei Blechteile B1, B2 nebeneinander angeordnet sind. Es ist gut zu erkennen, dass der Platzbedarf im Werkzeugraum 9 eine kritische Größe darstellt.

In Fig. 3 ist schematisch eine perspektivische Ansicht eines Automationsgerätes 100 gemäß vorliegender Erfindung dargestellt, so wie es in Fig. 1 und Fig. 2 in der als Pressenstraße ausgebildeten Produktionsanlage 1 zum Einsatz kommt.

In Fig. 3 ist mit Bezug zu dem Automationsgerät 100 auch ein 3D-Koordinaten-system zur Darstellung der Bewegungsachsen und Orientierungsachsen des Automationsgerätes 100 dargestellt. Das Automationsgerät 100 verfügt über eine X0-Bewegungsachse X0, eine X1-Bewegungsachse X1, eine X2-Bewegungsachse X2, die einer A-Orientierungsachse A zugeordnet sind, eine Y-Bewegungsachse Y, der eine B-Orientierungsachse B zugeordnet ist, sowie eine Z-Bewegungsachse Z, der eine C-Orientierungsachse C zugeordnet ist. Die jeweiligen Bewegungs- und Orientierungsachsen werden im Folgenden noch näher beschrieben werden. Das Automationsgerät 100 ist in der vorliegenden, bevorzugten Ausführungsform symmetrisch zu der X1-Bewegungsachse X1 ausgebildet.

Mit Bezug zu Fig. 3 wird ein Überblick über das Automationsgerät 100 gegeben. Das Automationsgerät 100 weist einen Grundkörper 101 auf, der im Wesentlichen einen Z-Achskörper 103 bildet und die Z-Bewegungsachse Z umfasst. Ein Z-Vertikalschlitten 105 ist entlang der Z-Bewegungsachse Z linear verschiebbar.

Der Grundkörper 101 ist in einem vertikal obenliegenden Bereich mit einem X0-Achskörper 107 verbunden und ist über einen X0-Horizontalschlitten 109 an dem X0-Achskörper 107 linear verschiebbar angebracht. Der Grundkörper 101 kann also seine Position entlang der X0-Bewegungsachse X0 horizontal verändern und kann seine Position entlang der Z-Bewegungsachse Z vertikal verändern. Der Grundkörper 101 ist zudem über einen X1-Horizontalschlitten 111 mit einem X1-Achskörper 113 verbunden, der sich in Bezug zu dem Grundkörper 101 linear horizontal bewegen kann. In Fig. 3 befindet sich der X1-Achskörper 113 in einer vollständig in X-Richtung vorgefahrenen Position. Da die X1 Bewegungsachse X1 auch eine Symmetrieachse bildet, ist der X1-Achskörper 113 auf beiden Seiten der X1-Bewegungsachse X1 symmetrisch ausgebildet. Die beiden Seiten werden im Kontext der vorliegenden Erfindung mit "links" und "rechts" aus Sicht des Grundkörpers 101 gekennzeichnet. Im Folgenden werden gleiche Bauteile auf beiden Seiten der Symmetrieachse mit dem gleichen Bezugszeichen bezeichnet. Wenn es der Klarheit dient, wird den jeweiligen Bezugszeichen der Zusatz "L" für "Links" und "R" für "Rechts" hinzugefügt.

An dem X1-Achskörper 113 sind beidseitig, also links und rechts, jeweils über einen X2-Horizontalschlitte 112 ein Y-Tragbalken 117L, 117R angebracht, der jeweils eine Y-Bewegungsachse Y umfasst. An den beiden Y-Tragbalken 117L, 117R befindet sich jeweils eine Greifeinrichtung 119L, 119R zum Greifen des zu transportierenden Werkstücks 12. In Fig. 3 greift die Greifeinrichtung 119L, 119R gerade ein solches Werkstück 12.

In Fig. 4 ist schematisch eine Seitenansicht des Automationsgerätes 100 aus Fig. 3 dargestellt. Der Z-Vertikalschlitten 105 kann sich entlang der Z-Bewegungsachse Z bewegen und somit den Abstand zwischen der X0-Bewegungsachse X0 und der X1-Bewegungsachse X1 verkleinern oder vergrößern. In Fig. 4 ist der Z-Vertikalschlitten 105 nach oben gefahren, so dass der Abstand zwischen der X0-Bewegungsachse X0 und der X1-Bewegungsachse X1 gering ist. In Fig. 5 ist der Z-Vertikalschlitten nach unten gefahren, so dass der Abstand zwischen der X0-Bewegungsachse X0 und der X1-Bewegungsachse X1 groß ist.

In Fig. 6 ist schematisch eine Seitenansicht des Automationsgerätes aus Fig. 3 dargestellt, in denen ein X0-Horizontalschlitten 109 am Grundkörper 101 an einer ersten beispielhaften Position liegt, ein X1-Horizontalschlitten 111 an einer ersten beispielhaften Position in Bezug zum Grundkörper 101 liegt und ein X2-Horizontal-schlitten 112 an einer ersten beispielhaften Position in Bezug zum X1-Horizontal-schlitten 111 liegt.

In Fig. 7 ist schematisch eine Seitenansicht des Automationsgerätes 100 aus Fig. 3 in einer zweiten beispielhaften Position der X0-, X1- und X2-Horizontalschlitten 109, 111, 112 in Bezug zu dem Grundkörper 101 und im Vergleich zu der ersten Position in Fig. 6 dargestellt. Fig. 6 und Fig. 7 sollen jeweils ein Beispiel für die Linearbewegung entlang der XO-Bewegungsachse, der X1-Bewegungsachse und der X2-Bewegungsachse geben. Es kann somit von dem Werkstück 12 jede horizontal ausgerichtete Position im Werkzeugraum 9 erreicht werden.

In Fig. 8 ist schematisch eine perspektivische Ansicht von schräg oben des linken und rechten Y-Horizontalschlittens 115L, 115R in jeweils einer beispielhaften ersten Position dargestellt. Die beiden Y-Horizontalschlitten 115L, 115R bewegen sich an jeweils dem linken Y-Tragbalken 117L und dem rechten Y-Tragbalken 117R und somit die Greifeinrichtung 119L, 119R von dem X1-Achskörper 113 mit der X1-Bewegungsachse X1 weg oder zu dieser hin. In Fig. 8 ist eine neutrale Stellung der beiden Y-Horizontalschlitten 115L, 115 R dargestellt.

In Fig. 9 ist eine schematische perspektivische Seitenansicht von schräg oben der beiden Y-Horizontalschlitten 115L, 115R in einer zweiten beispielhaften Position dargestellt, das heißt, in einer in Pfeilrichtung nach rechts verschobenen Position.

Fig. 10 ist eine schematische, perspektivische Seitenansicht des Automationsgerätes 100 gemäß vorliegender Erfindung in einer ersten beispielhaften Position in Bezug zur A-Orientierungsachse A dargestellt. Eine Drehbewegung des X1-Achskörpers 113 in Richtung A negativ ist durch einen Pfeil angedeutet.

Fig. 11 ist eine schematische, perspektivische Seitenansicht des Automationsgerätes 100 aus Fig. 10 in einer zweiten Position in Bezug zur A-Orientierungsachse A. Eine Bewegung in Richtung A positiv ist durch einen Pfeil angedeutet. Fig. 10 zeigt also beispielhaft eine Drehbewegung des X1-Achskörpers 113 nach links, während Fig. 10 beispielhaft eine Drehbewegung des X1-Achskörpers 113 nach rechts zeigt.

Fig. 12 ist eine schematische, perspektivische Seitenansicht des Automationsgerätes aus Fig. 10 in einer ersten Position in Bezug zu einer B-Orientierungsachse B. Eine Drehbewegung des Y-Tragbalkens 117L, 117R in Richtung B positiv ist durch einen Pfeil angedeutet. Die Richtung B positiv ist also zum Betrachter hin gekippt.

Fig. 13 ist eine schematische, perspektivische Ansicht des Automationsgerätes 100 aus Fig. 10 in einer zweiten Position in Bezug zu der B-Orientierungsachse B. Eine Drehbewegung des Y-Tragbalkens 117L, 117R in Richtung B negativ ist hier ebenfalls durch einen Pfeil angedeutet. Die zweite Position in Richtung B negativ ist vom Betrachter nach hinten weggekippt.

Fig. 14 ist eine schematische, perspektivische Ansicht des Automationsgerätes 100 aus Fig. 10, wobei die Position des Y-Tragbalkens 117L und die Position des Y-Tragbalkens 117R in Bezug zu der B-Orientierungsachse B unterschiedlich bzw. entgegengesetzt ist. Die Steuerung des Automationsgerätes 100 erlaubt eine unabhängige Ansteuerung des linken Y-Tragbalkens 117L und des rechten Y-Tragbalkens 117R, zum Beispiel in entgegengesetzte Richtungen um die (jeweilige) B-Orientierungsachse B. Die Positionen sind in Fig. 14 also links B negativ und rechts B positiv.

Fig. 15 ist eine schematische Detailansicht einer Antriebseinrichtung 200 für eine Bewegung entlang der Y-Bewegungsachse Y sowie eine Bewegung um die B-Orientierungsachse B und eine Bewegung um die A-Orientierungsachse A. Die Antriebseinrichtung 200 liegt im Bereich des Grundkörpers 101, im Wesentlichen unterhalb der Z-Bewegungsachse Z. Die Antriebseinrichtung 200 umfasst in der vorliegenden, bevorzugten Ausführungsform einen linken Antrieb 200L und einen rechten Antrieb 200R, die ein oder mehrere Antriebsmotoren umfassen können. Die Antriebsmechanismen auf der linken Seite und auf der rechten Seite sind identisch, so dass im Folgenden das Antriebssystem im Wesentlichen anhand der linken Antriebsseite beschrieben wird. Die Beschreibung gilt gleichermaßen auch für die rechte Antriebsseite. Nur im Einzelfall, wenn es zur Klarheit erforderlich ist, wird auch auf die rechte Antriebsseite Bezug genommen.

Fig. 15 zeigt also die linke Antriebsseite der Antriebseinrichtung 200. In der vorliegenden Ausführungsform umfasst die Antriebseinrichtung 200 auf der linken Antriebsseite eine Lagerung 201 zur Drehung des X1-Achskörpers 113 um die A-Orientierungsachse A, einen B-Antrieb 203L zur Drehung des Y-Tragbalkens 117L um die B-Orientierungsachse B und einen Y-Antrieb 205L zur Bewegung des Y-Horizontalschlittens 115L entlang der B-Bewegungsachse B. In Fig. 15 ist der A-Antrieb 202 angedeutet, der mit Hilfe einer Spindel die Antriebseinheit 200 um die Lagerung 201 schwenkt. Der B-Antrieb 203L ist oberhalb des Y-Antriebs 205L in einem Raum unterhalb der Z-Bewegungsachse Z des Grundkörpers 101 angeordnet. Der B-Antrieb 203L und der Y-Antrieb 205L sind quer zur X1-Bewegungsachse X1 ausgerichtet und weisen jeweils zum Betrachter hin eine B-bzw. Y-Antriebswelle 209L, 211L auf. Die B-Antriebswelle 209L des B-Antriebs 203L steht räumlich etwas weiter zum Betrachter hin vor als die darunterliegende Antriebswelle 211L des Y-Antriebs 205L. An den jeweiligen vorstehenden, freien Enden der Antriebswelle 209L bzw. 211L ist jeweils eine B- bzw. Y-Riemenscheibe 213L, 215L angeordnet. Die vorstehende Antriebseinrichtung 200 erzeugt eine Drehbewegung der B- bzw. Y-Riemenscheibe 213L, 215L. Die Drehbewegung des Y-Tragbalkens 117L um die B-Orientierungsachse B und die Bewegung der Y-Horizontalschlitten 115L entlang der Y-Bewegungsachse Y erfolgt über jeweils ein linkes Riemengetriebe, das die Drehung der Antriebswelle 209L bzw. der Antriebswelle 211L auf den Y-Tragbalken 117L bzw. den Y-Horizontalschlitten 115L überträgt. Zu diesem Zweck verläuft ein Y-Antriebsriemen 217L um die untere Riemenscheibe 215L und über zwei Y-Umlenkrollen 218L entlang der linken Seite des X1-Achskörpers 113, parallel zur X1-Bewegungsachse X1. In gleicher Weise verläuft ein B-Antriebsriemen 219L über B-Umlenkrollen 221L parallel zum Y-Antriebsriemen 217L und somit zur X1-Bewegungsachse X1.

In Fig. 16 ist im Detail der Verlauf des Y-Antriebsriemens 217L und des B-Antriebsriemens 219L parallel der X1-Bewegungsachse X1 an einem Ende des X1-Achskörpers 113 dargestellt. Am vorderen Ende des X1-Achskörpers 113 befindet sich eine große B-Riemenscheiben 223L, um welche der B-Antriebsriemen 219L herumgeführt ist und eine große Y-Riemenscheibe 225L, um welche die der Y-Antriebsriemen 217L herumgeführt ist. Am entgegengesetzten Ende des X1-Achskörpers 113 befinden sich ebenfalls ein große Y- und B-Riemenscheibe (nicht dargestellt), so dass die Antriebsriemen jeweils ein Obertrum und ein Untertrum bilden. Das Untertrum der beiden B- und Y-Antriebsriemen 219L, 217L ist um ein B-Antriebsrad 227L bzw. um ein Y-Antriebsrad 229L geführt und verläuft dann am entgegengesetzten hinteren Ende des X1-Achskörpers 113 um die jeweilige dortige große Riemenscheibe (nicht dargestellt) zurück zu den Riemenscheiben 215L bzw. 213L Antriebseinrichtung. Das System ist in Fig. 16 für die linke Seite beschrieben, gilt aber auch für die rechte Antriebsseite. In Fig. 16 ist die Drehbewegung des Y-Tragbalkens 117L um die B-Orientierungsachse B mit einem Pfeil angedeutet. Der Y-Horizontalschlitten 115L mit der Greifeinrichtung 119L bewegt sich je nach Steuerung des Y-Antriebs 205L entlang des Y-Tragbalkens 117L.

Fig. 17 ist eine schematische Vorderansicht des linken Y-Tragbalkens 117L mit dem linken Y-Horizontalschlitten 115L. Das Y-Antriebsrad 229L treibt eine Y-Spindel 231L für eine Bewegung entlang der Y-Bewegungsachse Y an, an welcher der Y-Horizontalschlitten 115L über eine Spindelmutter 233L angebracht ist. An dem Y-Horizontalschlitten 115L ist zudem die Greifeinrichtung 119L mit einem Werkstück 12 zu sehen. Das B-Antriebsrad 227L für eine Bewegung um die B-Orientierungsachse B ist Teil eines Getriebes 235L mit einer Hohlwelle, das die Drehbewegung des B-Antriebsrades 227L in eine in Fig. 16 durch den Pfeil dargestellte Drehbewegung des Y-Tragbalkens 117L umsetzt. Auch diese Technik ist auf der rechten Antriebsseite identisch.

### Bezugszeichenliste

- 1: Produktionsanlage
- 3: erster Bearbeitungsabschnitt
- 5: zweiter Bearbeitungsabschnitt
- 7: dritter Bearbeitungsabschnitt
- 9: Werkzeugraum
- 10: Werkzeug
- 11: Unterwerkzeug
- 12: Werkstück
- 13: Oberwerkzeug
- 100: Automationsgerät
- 101: Grundkörper
- 103: Z-Achskörper
- 105: Z-Vertikalschlitten
- 107: X0-Achskörper
- 109: X0-Horizontalschlitten
- 111: X1-Horizontalschlitten
- 112: X2-Horizontalschlitten
- 113: X1-Achskörper
- 115L: linker Y-Horizontalschlitten
- 115R: rechter Y-Horizontalschlitten
- 117L: linker Y-Tragbalken
- 117R: rechter Y-Tragbalken
- 119L: linke Greifeinrichtung
- 119R: rechte Greifeinrichtung
- 200: Antriebseinrichtung
- 201: A-Lagerung
- 202: A-Antrieb
- 203L: linker B-Antrieb
- 205L: linker Y-Antrieb
- 209L: linke B-Antriebswelle
- 211L: linke Y-Antriebswelle
- 213L: linke B-Riemenscheibe
- 215L: linke Y-Riemenscheibe
- 217L: linker Y-Antriebsriemen
- 218L: linke Y-Umlenkrollen
- 219L: linker B-Antriebsriemen
- 221L: linke 5 B-Umlenkrollen
- 223L: linke große B-Riemenscheibe
- 225L: linke große Y-Riemenscheibe
- 227L: linkes B-Antriebsrad
- 229L: linkes Y-Antriebsrad
- 231L: linke Y-Spindel
- 233L: linke Spindelmutter
- 235L: linkes Getriebe
- Z: Z-Bewegungsachse
- X0: X0-Bewegungsachse
- X1: X1-Bewegungachse
- A: A-Orientierungsachse
- B: B-Orientierungsachse
- C: C-Orientierungsachse

## Patentansprüche

1. Automationsgerät (100) mit einem Grundkörper (101) mit einer Mehrzahl von Schlitten (105; 109; 111; 115L; 115R), die über eine Mehrzahl von Bewegungsachsen (X0; X1; X2; Y; Z) und Orientierungsachsen (A; B; C) am Grundkörper (101) über eine Steuereinrichtung bewegbar sind, um wenigstens ein Werkstück (12) automatisch von einem ersten Ort zu einem vom ersten Ort unterschiedlichen zweiten Ort zu verlagern, wobei die Mehrzahl von Schlitten (105; 109; 10 111; 115L; 115R) wenigstens einen X1-Horizontalschlitten (111) und einen X2-Horizontalschlitten (112) umfasst, die jeweils entlang einer X1- bzw. X2-Bewegungsachse (X1; X2) teleskopisch bewegbar sind, und der wenigstens eine X1-Horizontalschlitten (111) an einem X1-Achskörper (113) geführt ist, und mit einer Antriebseinrichtung (200), die einen A-Antrieb (201) zur Drehung des X1-Achskörpers (113) um eine A-Orientierungsachse (A) und einen B-Antrieb (203L) zur Drehung um eine B-Orientierungsachse (B) umfasst,
**dadurch gekennzeichnet,**
**dass** die Antriebseinrichtung (200) mit dem A-Antrieb (201) und dem B-Antrieb (203L) in dem Grundkörper (101) unterhalb einer Z-Bewegungsachse (Z) angeordnet ist.

2. Automationsgerät nach Anspruch 1,
**dadurch gekennzeichnet,**
**dass** der wenigstens eine X1-Horizontalschlitten (111) und ein X2-Horizontalschlitten (112) entlang der X1- bzw. X2-Bewegungsachse (X1; X2) teleskopisch bewegbar verbunden sind.

3. Automationsgerät nach Anspruch 1 ,
**dadurch gekennzeichnet,**
**dass** die Antriebseinrichtung (200) einen Y-Antrieb (205L) zur Bewegung entlang der B-Bewegungsachse (B) umfasst und in dem Grundkörper (101) unterhalb der Z-Bewegungsachse (Z) angeordnet ist.

4. Automationsgerät nach einem der Ansprüche 1 bis 3,
**dadurch gekennzeichnet,**
**dass** der wenigstens eine X1-Horizontalschlitten (111) an dem Grundkörper (101) beweglich gelagert ist

5. Automationsgerät nach Anspruch 4,
**dadurch gekennzeichnet,**
**dass** der wenigstens eine X2-Horizontalschlitten (112) wenigstens einen Y-Tragbalken (117L; 117R) entlang der Y-Bewegungsachse (Y) aufweist und die Mehrzahl von Schlitten (105; 109; 111; 115L; 115R) wenigstens einen Y-Horizontalschlitten (115L; 115R) umfasst, der entlang der Y-Bewegungsachse (Y) des wenigstens einen Y-Tragbalkens (117L; 117R) bewegbar ist.

6. Automationsgerät nach Anspruch 5,
**dadurch gekennzeichnet,**
**dass** der wenigstens eine X2-Horizontalschlitten (112) einen linken Y-Tragbalken (117L) und einen rechten Tragbalken (117R) mit jeweils einer der Y-Bewegungsachsen (Y) aufweist, an denen jeweils ein linker bzw. rechter Y-Horizontalschlitten (115L; 115R) entlang der jeweiligen Y-Bewegungsachse (Y) bewegbar ist.

7. Automationsgerät nach Anspruch 6,
**dadurch gekennzeichnet,**
**dass** der wenigstens eine Y-Antrieb (205L) den wenigstens einen Y-Horizontalschlitten (115L) unabhängig von dem rechten Y-Horizontal-schlitten (115R) antreibt.

8. Automationsgerät nach Anspruch 6 oder 7,
**dadurch gekennzeichnet,**
**dass** der wenigstens eine B-Antrieb (203L) den linken Y-Horizontalschlitten (115L) unabhängig von dem rechten Y-Horizontalschlitten (115R) antreibt.

9. Anordnung eines Automationsgerät mit den Merkmalen eines der Ansprüche 1 bis 8 in einer Pressenstraße (1) zwischen einem ersten Bearbeitungsabschnitt (3) und einem zweiten Bearbeitungsabschnitt (5), mit einem Werkzeugraum (9) zwischen dem ersten Bearbeitungsabschnitt (3) und dem zweiten Bearbeitungsabschnitt (5), in dem ein Werkstück (12) durch das Automationsgerät (100) aus dem ersten Bearbeitungsabschnitt (3) zur Weiterbearbeitung in dem zweiten Bearbeitungsabschnitt (5) umgelagert wird, und mit einer Antriebseinrichtung (200), die einen A-Antrieb (201), einen B-Antrieb (203L; 203R) und einen Y-Antrieb (205L; 205R) umfasst,
**dadurch gekennzeichnet,**
**dass** der A-Antrieb (201), der B-Antrieb (203L; 203R) und der Y-Antrieb (205L; 205R) in dem Grundkörper (101) unterhalb der Z-Bewegungsachse (Z) und außerhalb des Werkzeugraums (9) angeordnet sind.

## Claims

1. An automation device (100) with a base body (101) with a plurality of carriages (105; 109; 111; 115L; 115R), which can be moved over a plurality of movement axes (X0; X1; X2; Y; Z) and orientation axes (A; B; C) on the base body (101) by means of a control device, in order to move at least one workpiece (12) automatically from a first position to a second position different from the first position, wherein the plurality of carriages (105; 109; 111; 115L; 115R) comprises at least one X1-horizontal carriage (111) and an X2-horizontal carriage (112), which can each be moved telescopically along an X1- or X2-movement axis (X1; X2), and the at least one X1-horizontal carriage (111) is guided on an X1-axis body (113), and with a drive device (200), which comprises an A-drive (201) for rotation of the X1-axis body (113) about an A-orientation axis (A) and a B-drive (203L) for rotation about a B-orientation axis (B),
**characterised in that**
the drive device (200) with the A-drive (201) and the B-drive (203L) is arranged in the base body (101) beneath a Z-movement axis (Z).

2. The automation device according to claim 1,
**characterised in that**
the at least one X1-horizontal carriage (111) and an X2-horizontal carriage (112) are connected so as to be moveable telescopically along the X1- or X2-movement axis (X1; X2).

3. The automation device according to claim 1,
**characterised, in that**
the drive device (200) comprises a Y-drive (205L) for the movement along the B-movement axis (B) and is arranged in the base body (101) beneath the Z-movement axis (Z).

4. The automation device according to any one of claims 1 to 3,
**characterised in that**
the at least one X1-horizontal carriage (111) is mounted mobile on the base body (101).

5. The automation device according to claim 4,
**characterised in that**
the at least one X2-horizontal carriage (112) comprises at least one Y-support beam (117L; 117R) along the Y-movement axis (Y) and the plurality of carriages (105; 109; 111; 115L; 115R) comprises at least one Y-horizontal carriage (115L; 115R), which can move along the Y-movement axis (Y) of the at least one Y-support beam (117L; 117R).

6. The automation device according to claim 5,
**characterised in that**
the at least one X2-horizontal carriage (112) comprises a left-hand Y-support beam (117L) and a right-hand support beam (117R), each with one of the Y-movement axes (Y), on which a left-hand or a right-hand Y- horizontal carriage (115L; 115R) can be moved along the respective Y-movement axis (Y).

7. The automation device according to claim 6,
**characterised in that**
the at least one Y-drive (205L) drives the at least one Y-horizontal carriage (115L) independently of the right-hand Y-horizontal carriage (115R).

8. The automation device according to claim 6 or 7,
**characterised in that**
the at least one B-drive (203L) drives the left-hand Y-horizontal carriage (115L) independently of the right-hand Y-horizontal carriage (115R).

9. An arrangement of an automation device with the features of any one of claims 1 to 8 in a press line (1) between a first processing section (3) and a second processing section (5), with a tool space (9) between the first processing section (3) and the second processing section (5), in which a workpiece (12) is transferred by the automation device (100) from the first processing section (3) for further processing in the second processing section (5), and with a drive device (200), which comprises an A-drive (201), a B-drive (203L; 203R) and a Y-drive (205L; 205R),
characterised and that
the A-drive (201), the B-drive (203L; 203R) and the Y-drive (205L; 205R) are arranged in the base body (101) beneath the Z-movement axis (Z) and outside the tool space (9).

## Revendications

1. Dispositif d'automation (100), pourvu d'un corps de base (101) comprenant une pluralité de chariots (105 ; 109 ; 111 ; 115L ; 115R), qui par l'intermédiaire d'une multiplicité d'axes de déplacement (X0 ; X1 ; X2 ; Y ; Z) et d'axes d'orientation (A ; B ; C) sont déplaçables sur le corps de base (101) par l'intermédiaire d'un système de commande, pour déplacer automatiquement au moins une pièce à usiner (12) d'un premier lieu vers un deuxième lieu différent du premier lieu, la multiplicité de chariots (105; 109 ; 111 ; 115L ; 115R) comprenant au moins un chariot horizontal X1 (111) et un chariot horizontal X2 (112), qui sont déplaçables chacun de manière télescopique le long d'un axe de déplacement X1 ou X2 (X1 ; X2) et l'au moins un chariot horizontal X1 (111) étant guidé sur un corps d'axe X1 (113) et pourvu d'un système d'entraînement (200) qui comprend un entraînement A (201) pour la rotation du corps d'axe X1 (113) autour d'un axe d'orientation A (A) et un entraînement B (203L) pour la rotation autour d'un axe d'orientation B (B),
**caractérisé en ce que** le système d'entraînement (200) avec l'entraînement A (201) et l'entraînement B (203L) est placé dans le corps de base (101), en-dessous d'un axe de déplacement Z (Z).

2. Dispositif d'automation selon la revendication 1,
**caractérisé**
**en ce que** l'au moins un chariot horizontal X1 (111) et un chariot horizontal X2 (112) sont reliés en étant déplaçables de manière télescopique le long de l'axe de déplacement X1 et X2 (X1 ; X2).

3. Dispositif d'automation selon la revendication 1,
**caractérisé**
**en ce que** le système d'entraînement (200) comprend un entraînement Y (205L) pour le déplacement le long de l'axe de déplacement B (B) et est placé dans le corps de base (101) en-dessous de l'axe de déplacement Z (Z).

4. Dispositif d'automation selon l'une quelconque des revendications 1 à 3,
**caractérisé**
**en ce que** l'au moins un chariot horizontal X1 (111) est logé en étant mobile sur le corps de base (101).

5. Dispositif d'automation selon la revendication 4,
**caractérisé**
**en ce que** l'au moins un chariot horizontal X2 (112) comporte au moins une poutre porteuse Y (117L ; 117R) le long de l'axe de déplacement Y (Y) et la multiplicité de chariots (105 ; 109 ; 111 ; 115L ; 115R) comprend au moins un chariot horizontal Y (115L ; 115Y), qui est déplaçable le long de l'axe de déplacement Y (Y) de l'au moins une poutre porteuse Y (117L ; 117R).

6. Dispositif d'automation selon la revendication 5,
**caractérisé**
**en ce que** l'au moins un chariot horizontal X2 (112) comporte une poutre porteuse Y gauche (117L) et une poutre porteuse droite (117R) avec chacune l'un des axes de déplacement Y (Y), sur lesquelles
respectivement un chariot horizontal gauche ou droit (115L ; 115R) est déplaçable le long de l'axe de déplacement Y (Y) respectif.

7. Dispositif d'automation selon la revendication 6,
**caractérisé**
**en ce que** l'au moins un entraînement Y (205L) entraîne l'au moins un chariot horizontal Y (115L) indépendamment du chariot horizontal Y droit (115R).

8. Dispositif d'automation selon la revendication 6 ou 7,
**caractérisé**
**en ce que** l'au moins un entraînement B (203L) entraîne le chariot horizontal gauche Y (115L) indépendamment du chariot horizontal Y droit (115R).

9. Agencement d'un dispositif d'automation présentant les caractéristiques de l'une quelconque des revendications 1 à 8 dans une ligne de presses (1) entre un premier segment d'usinage (3) et un deuxième segment d'usinage (5), doté d'un espace d'outils (9) entre le premier segment d'usinage (3) et le deuxième segment d'usinage (5), dans lequel une pièce à usiner (12) est transférée par le dispositif d'automation (100) du premier segment d'usinage (3) pour l'usinage ultérieur vers le deuxième segment d'usinage (5) et doté d'un système d'entraînement (200) qui comprend un entraînement A (201), un entraînement B (203L ; 203R) et un entraînement Y (205L ; 205R)
**caractérisé**
**en ce que** l'entraînement A (201), l'entraînement B (203L ; 203R) et l'entraînement Y (205L ; 205R) sont placés dans le corps de base (101) en-dessous de l'axe de déplacement Z (Z) et à l'extérieur de l'espace d'outils (9).
